# EUROPÄISCHE PATENTSCHRIFT

(11) **EP 0 824 971 B1**
(45) Veröffentlichungstag und Bekanntmachung des Hinweises auf die Patenterteilung: **09.06.1999**
(21) Anmeldenummer: 97114004.1
(22) Anmeldetag: 13.08.1997
(51) Int. Cl.: B06B 1/16

(54) **Schwingungserreger**
Vibration generator
Générateur de vibrations

(30) Priorität: 14.08.1996 DE 29614122 U
(43) Veröffentlichungstag der Anmeldung: 25.02.1998
(73) Patentinhaber: Bauer Spezialtiefbau GmbH, 86529 Schrobenhausen (DE)
(72) Erfinder: Weixler, Leonhard, 86672 Thierhaupten (DE)
(74) Vertreter: Lang, Friedrich, Dipl.-Ing.

(56) Entgegenhaltungen:
- EP-A- 0 199 922
- EP-A- 0 467 758
- DE-A- 2 738 794
- FR-A- 2 664 833
- US-A- 5 253 542

## Beschreibung

Die Erfindung betrifft einen Schwingungserreger mit mindestens einer rotierend angetriebenen Unwuchteinheit, die eine hohlzylinderförmige Außenunwucht und eine koaxial darin gelagerte Innenunwucht aufweist, und einer Verstelleinrichtung mit einer Zahnradanordnung, die mit einem Zahnrad der Außenunwucht und einem Zahnrad der Innenunwucht zur Verstellung der Unwucht in Verbindung steht.

Ein gattungsgemäßer Schwingungserreger ist aus der DE 35 05 580 C2 bekannt, bei dem eine Drehzahlverstellung mittels Axialverschiebung eines schräg verzahnten Doppelzahnrades erfolgt. Der notwendige Axialantrieb und die zugehörige Gleitlagerung führen zu einer insgesamt aufwendigen Konstruktion. Zudem ist dieser bekannte Schwingungserreger mit einer einzigen Unwuchteinheit ebenso wie der aus der DE 24 09 417 A bekannte Schwingungserreger nur bedingt für die Erzeugung größerer Unwuchtkräfte geeignet.

Größere Unwuchtkräfte bei einem kompakten Geräteaufbau sind durch die Verwendung von zwei Unwuchteinheiten möglich, wie beispielsweise bei dem in der EP 0 199 922 A beschriebenen Vibrationsbär. Zur Unwuchtverstellung wird bei dieser bekannten Vorrichtung Hydraulikfluid verwendet. Dies ist aber bei den bestimmungsgemäß stark vibrierenden Vorrichtungen in bezug auf die Dichtigkeit problematisch. Des weiteren können bei dem beschriebenen Vibrationsbär die eingesetzten Unwuchten nicht vollständig addiert werden. Die gegenläufige Rotation der beiden Unwuchteinheiten hat zudem eine unerwünschte Taumelbewegung zur Folge.

Ein Schwingungserreger mit mehreren Unwuchteinheiten ist weiterhin in der DE 27 38 794 A offenbart. Zur Verstellung der Außenunwucht gegenüber einer Innenunwucht ist eine komplexe Verstell- und Spanneinrichtung vorgesehen, welche in der Fertigung aufwendig ist.

Der Erfindung liegt die **Aufgabe** zugrunde, einen kompakten und möglichst einfach aufgebauten Schwingungserreger zu schaffen, mit dem auch größere Unwuchten erzeugt werden können.

Erfindungsgemäß wird die Aufgabe dadurch gelöst, daß zu beiden Seiten der Verstelleinrichtung jeweils mindestens eine Unwuchteinheit vorgesehen ist, daß die Verstelleinrichtung zwei zueinander koaxial angeordnete und gegeneinander drehbar gelagerte Verstellzahnräder aufweist, und daß eines der Verstellzahnräder mit jeweils einem Zahnrad der angrenzenden Unwuchteinheiten in kämmender Verbindung steht, während das andere Verstellzahnrad mit den jeweils anderen Zahnrädern der angrenzenden Unwuchteinheiten in kämmender Verbindung steht. Durch eine Verdrehung der beiden Verstellzahnräder gegeneinander, beispielsweise um 180 Grad, werden auch die Außen- oder Innenunwuchten der einzelnen Unwuchteinheiten um denselben Winkel verdreht. Entsprechend der Verdrehung können so in einfacher Weise die Unwuchten stufenlos durch Addition oder Kompensation verändert werden.

Eine vorteilhafte Weiterbildung der Erfindung besteht darin, daß zu beiden Seiten der Verstelleinrichtung jeweils zwei Unwuchteinheiten vorgesehen sind, die miteinander in kämmender Verbindung stehen. Von den beiden Unwuchteinheiten auf einer Seite kämmt jeweils nur eine mit den Verstellzahnrädern der Verstelleinrichtung, während die zweite Unwuchteinheit ausschließlich mit der ersten Unwuchteinheit in kämmender Verbindung steht. Durch diese Anordnung mit insgesamt vier Unwuchteinheiten kann beispielsweise ein Vertikalrüttler geschaffen werden, bei dem sich die Unwuchten in vertikaler Richtung vollständig addieren. Jedoch in horizontaler Richtung kompensieren sich diese zu null, wenn gleiche Unwuchtmassen für die Innen- und Außenunwucht verwendet werden. Durch die Vermeidung unerwünschter seitlicher Schwingungen ist ein derartiger Vertikalrüttler insbesondere als Aufsatzrüttler im Spezialtiefbau geeignet. Die erfindungsgemäße Anordnung ermöglicht eine Rotation der Unwuchten mit relativ großer Unwuchtmasse, ohne daß unerwünschte Taumelbewegungen erzeugt werden.

Eine besonders gute Kompensation unerwünschter Schwingungskomponenten wird dadurch erreicht, daß einerseits ein Verstellzahnrad mit dem Zahnrad der Außenunwucht der einen Unwuchteinheit in kämmender Verbindung steht, während andererseits dasselbe Verstellzahnrad mit dem Zahnrad der Innenunwucht der anderen Unwuchteinheit in kämmender Verbindung steht.

Eine andere vorteilhafte Weiterbildung der Erfindung liegt darin, daß auf einer Seite der Verstelleinrichtung ausschließlich die Zahnräder der Außenunwuchten und ausschließlich die Zahnräder der Innenunwuchten miteinander in kämmender Verbindung stehen. Durch diese Anordnung können auf jeder Seite jeweils die Unwuchten der Außenunwucht und der Innenunwucht genau ausgerichtet werden.

Grundsätzlich ist es für kompakte Ausführungen des Schwingungserregers möglich, die Achsen der Unwuchteinheiten und der Verstelleinheit achsparallel, aber räumlich versetzt zueinander anzuordnen. Für eine genaue Unwuchtaddition oder Unwuchtkompensation ist es aber vorteilhaft, daß die Achsen der Unwuchteinheiten und der Verstelleinheit zueinander achsparallel sind und in einer Ebene liegen.

Für einen robusten Aufbau ist es von Vorteil, daß die Innenunwuchten jeweils drehbar in einem Gehäuse gelagert sind. Für diesen Zweck ist es weiterhin förderlich, daß die Außenunwucht über eine Lagereinrichtung an der Innenunwucht gelagert ist. Die Lagereinrichtung kann ein Wälzlager, insbesondere ein Nadellager, oder ein Gleitlager sein. Schmierungsfreie Gleitbuchsen als Gleitlager sind immer dann zu wählen, wenn mit dem erfindungsgemäßen Schwingungserreger starke Vibrationen erzeugt werden sollen.

Das Antriebsdrehmoment von einem Motor kann prinzipiell über die Verstelleinrichtung eingeleitet und über die Zahnräder auf die einzelnen Unwuchteinheiten übertragen werden. Die Verstelleinrichtung ist dann in der entsprechenden Materialstärke auszuführen. Für eine möglichst kleine Verstelleinrichtung ist es aber bevorzugt, daß ein Drehmoment von einem Antriebsmotor auf eine Unwuchteinheit übertragbar ist. Der Antriebsmotor steht dabei über ein Getriebe mit der Innen- oder der Außenunwucht einer Unwuchteinheit unmittelbar in Verbindung.

Alternativ zu dieser Ausführungsform ist es erfindungsgemäß vorgesehen, daß ein Antriebsdrehmoment gleichzeitig auf alle Unwuchteinheiten übertragbar ist. Hierfür kann beispielsweise für jede Unwuchteinheit ein eigener Antriebsmotor oder ein zentraler Motor mit entsprechendem Getriebe vorgesehen sein. Durch diese Antriebsform können die Zahnräder sowohl der Verstelleinrichtung als auch der einzelnen Unwuchteinheit mit einer geringeren Festigkeit ausgebildet werden.

Die Erfindung wird weiter anhand eines Ausführungsbeispieles erläutert, welches in der Zeichnung schematisch dargestellt ist. In der Zeichnung zeigen
- Fig. 1: einen schematischen Querschnitt durch einen erfindungsgemäßen Schwingungserreger mit vier Unwuchteinheiten und
- Figuren 2 bis 5: eine schematische Ansicht gemäß dem Schnitt A-A in Figur 1 in unterschiedlichen Betriebszuständen.

Ein erfindungsgemäßer Schwingungserreger 10 mit einer Verstelleinrichtung 5 und vier Unwuchteinheiten 20, 30, 40, 50 ist in Figur 1 dargestellt. Die Verstelleinrichtung 5 umfaßt ein erstes Verstellzahnrad 6 mit einem Lagerschaft 8 und einen Befestigungsschaft 3. An diesen ist über eine nicht dargestellte Feststelleinrichtung, welche beispielsweise eine Feststellschraube sein kann, ein Verstellzahnrad 7 lösbar befestigt. Über die Lagerschäfte 8 der beiden Verstellzahnräder 6, 7 ist die Verstelleinrichtung 5 über Wälzlager 4 in einem nicht dargestellten Gehäuse gelagert.

Zu beiden Seiten der Verstelleinrichtung 5 grenzen zunächst je eine Unwuchteinheit 20, 30 an. Die Unwuchteinheiten 20, 30, 40, 50 sind gleich aufgebaut, wobei die Unwuchteinheiten 30, 50 auf der einen Seite gegenüber den Unwuchteinheiten 20, 40 auf der anderen Seite der Verstelleinrichtung 5 um 180 Grad versetzt angeordnet sind. Der Aufbau der Unwuchteinheiten 20, 30, 40, 50 wird beispielhaft an der Unwuchteinheit 20 erläutert.

Die Unwuchteinheit 20 weist eine hohlzylinderförmige Außenunwucht 15 und eine darin angeordnete Innenunwucht 11 auf. Über Wälzlager 4 und Lagerschäfte 13 ist die Innenunwucht 11 in einem Gehäuse drehbar gelagert. Zur kämmenden Verbindung mit dem Verstellzahnrad 7 und der angrenzenden Unwuchteinheit 40 ist ein Zahnrad 12 mit Stirnradverzahnung vorgesehen. Zur Erzeugung einer ungleichmäßigen Masseverteilung ist die Innenunwucht 11 an einer Seite mit einer Ausnehmung 14 versehen.

Über zwei Gleitlager 18 ist die Außenunwucht 15 auf der Innenunwucht 11 drehbar gelagert. Die Außenunwucht 15 weist ein Zahnrad 16 und eine Ausnehmung 14 zur Erzeugung einer Unwucht auf. Die Zahnräder 12, 16 besitzen einen gleichen Durchmesser. Der axiale Abstand der Zahnräder 12, 16 entspricht dem der Verstellzahnräder 6, 7.

Das Verstellzahnrad 7 der Verstelleinrichtung 5 kämmt einerseits mit dem Zahnrad 12 der Innenunwucht 11 der Unwuchteinheit 20 und andererseits mit dem Zahnrad 16 der Außenunwucht 15 der anderen angrenzenden Unwuchteinheit 30. Hingegen steht das andere Verstellzahnrad 6 der Verstelleinrichtung 5 in kämmender Verbindung mit dem Zahnrad 16 der Unwuchteinheit 20 und dem Zahnrad 12 der Unwuchteinheit 30.

Auf der einen oder oberen Seite der Verstelleinrichtung 5 kämmt das Zahnrad 12 der Unwuchteinheit 20 mit dem entsprechenden Zahnrad 12 der Unwuchteinheit 40, während deren Zahnrad 16 mit dem entsprechenden Zahnrad 16 der Unwuchteinheit 20 in kämmender Verbindung steht. Auf diese Weise sind die Drehungen der Außenunwuchten 15 und der Innenunwuchten 11 miteinander gekoppelt.

Auf der anderen oder unteren Seite der Verstelleinrichtung 5 ist hingegen das Verstellzahnrad 7 über die Zahnräder 16 mit den Außenunwuchten 15 der Unwuchteinheiten 30, 50 gekoppelt. Entsprechend steht das Verstellzahnrad 6 mit den Zahnrädern 12 der Unwuchteinheiten 30, 50 in Verbindung. Die Achse 2 der Verstelleinrichtung 5 und die Achsen 21, 31, 41, 51 der jeweiligen Unwuchteinheiten 20, 30, 40, 50 sind zueinander achsparallel und liegen in der Zeichnungsebene.

Die Funktion des erfindungsgemäßen Schwingungserregers 10 wird weiter anhand der Figuren 2 bis 5 erläutert. In den Figuren 2 und 3 sind die Unwuchten der einzelnen Unwuchteinheiten 20, 30, 40, 50 so eingestellt, daß sich diese zu einem Maximalwert addieren. Die Unwuchtmassen sind schematisch durch schwarze Dreiecke U angedeutet, während die Rotationsrichtungen der einzelnen Unwuchteinheiten 20, 30, 40, 50 und der Verstelleinrichtung 5 durch Pfeile P dargestellt sind.

In Figur 2 befinden sich die in einem Gehäuse 1 gelagerten Unwuchteinheiten 20, 30, 40, 50 in einem Betriebszustand, in dem die maximale Unwuchtkraft in einer Linie nach oben gerichtet ist. Bei der dargestellten Anordnung des erfindungsgemäßen Schwingungserregers 10 werden unerwünschte Querkraftkomponenten weitgehend vermieden, wie sich aus dem Betriebszustand gemäß Figur 3 ergibt. Bei diesem dargestellten Betriebszustand haben sich die Unwuchteinheiten 20, 30, 40, 50 jeweils um 90 Grad weitergedreht. Die durch die Rotation entstehenden Unwuchtkräfte F1 und F2 bilden Gesamtkräfte Fᵣₑₛ, die sich gegeneinander aufheben. Bei dieser Einstellung der Unwuchteinheiten 20, 30, 40, 50 wird also eine maximale Unwuchtkraft in vertikaler Richtung, aber keinerlei Kraftkomponenten in horizontaler Richtung erzeugt.

Bei den in den Figuren 4 und 5 dargestellten Betriebszuständen ist durch eine Verdrehung der Verstellzahnräder 6, 7 der Verstelleinrichtung 5 eine Phasenverschiebung um 180 Grad eingestellt. Durch die Verdrehung der Verstellzahnräder 6, 7 wird eine entsprechende Verdrehung der Innenunwucht 11 zur Außenunwucht 15 jeder Unwuchteinheit 20, 30, 40, 50 erzeugt. Bei gleichen Unwuchtmassen an der Innenunwucht 11 und der Außenunwucht 15 heben sich die Unwuchtkräfte in jedem Betriebszustand auf, so daß keine oder allenfalls nur sehr geringe Schwingungen erzeugt werden.

## Patentansprüche

1. Schwingungserreger mit mindestens einer rotierend angetriebenen Unwuchteinheit, die eine hohlzylinderförmige Außenunwucht und eine koaxial darin gelagerte Innenunwucht aufweist, und eine Verstelleinrichtung mit einer Zahnradanordnung, die mit einem Zahnrad der Außenunwucht und einem Zahnrad der Innenunwucht zur Verstellung der Unwucht in Verbindung steht,
dadurch **gekennzeichnet**,
daß zu beiden Seiten der Verstelleinrichtung (5) jeweils mindestens eine Unwuchteinheit (20, 30) vorgesehen ist,
daß die Verstelleinrichtung (5) zwei zueinander koaxial angeordnete und gegeneinander verdrehbar gelagerte Verstellzahnräder (6, 7) aufweist, und
daß eines der Verstellzahnräder (6) mit jeweils einem Zahnrad (12, 16) der angrenzenden Unwuchteinheiten (20, 30) in kämmender Verbindung steht, während das andere Verstellzahnrad (7) mit den jeweils anderen Zahnrädern (12, 16) der angrenzenden Unwuchteinheiten (20, 30) in kämmender Verbindung steht.

2. Schwingungserreger nach Anspruch 1,
dadurch **gekennzeichnet**,
daß zu beiden Seiten der Verstelleinrichtung (5) jeweils zwei Unwuchteinheiten (20, 40; 30, 50) vorgesehen sind, die miteinander in kämmender Verbindung stehen.

3. Schwingungserreger nach Anspruch 1 oder 2,
dadurch **gekennzeichnet**,
daß einerseits ein Verstellzahnrad (6) mit dem Zahnrad (16) der Außenunwucht (15) der einen Unwuchteinheit (20) in kämmender Verbindung steht, während andererseits dasselbe Verstellzahnrad (6) mit dem Zahnrad (12) der Innenunwucht (11) der anderen Unwuchteinheit (30) in kämmender Verbindung steht.

4. Schwingungserreger nach Anspruch 2 oder 3,
dadurch **gekennzeichnet**,
daß auf einer Seite der Verstelleinrichtung (5) ausschließlich die Zahnräder (16) der Außenunwuchten (15) und ausschließlich die Zahnräder (12) der Innenunwuchten (11) miteinander in kämmender Verbindung stehen.

5. Schwingungserreger nach einem der Ansprüche 1 bis 4,
dadurch **gekennzeichnet**,
daß die Achsen (2, 21, 31, 41, 51) der Verstelleinheit (5) und der Unwuchteinheiten (20, 30, 40, 50) zueinander achsparallel sind und in einer Ebene liegen.

6. Schwingungserreger nach einem der Ansprüche 1 bis 5,
dadurch **gekennzeichnet**,
daß die Innenunwuchten (11) jeweils drehbar in einem Gehäuse (1) gelagert sind.

7. Schwingungserreger nach einem der Ansprüche 1 bis 6,
dadurch **gekennzeichnet**,
daß die Außenunwucht (15) über eine Lagereinrichtung (18) an der Innenunwucht (11) gelagert ist.

8. Schwingungserreger nach einem der Ansprüche 1 bis 7,
dadurch **gekennzeichnet**,
daß ein Drehmoment von einem Antriebsmotor auf eine Unwuchteinheit (20, 30, 40, 50) übertragbar ist.

9. Schwingungserreger nach einem der Ansprüche 1 bis 7,
dadurch **gekennzeichnet**,
daß ein Antriebsdrehmoment gleichzeitig auf alle Unwuchteinheiten (20, 30, 40, 50) übertragbar ist.

## Claims

1. Vibration generator with at least one unbalance unit driven in rotary manner, which has a hollow cylindrical external unbalance and an internal unbalance mounted coaxially therein, and an adjusting device with a gear arrangement, which is connected with a gear of the external unbalance and a gear of the internal unbalance for adjusting the unbalance, characterized in that on either side of the adjusting device (5) is in each case provided at least one unbalance unit (20, 30), that the adjusting device (5) has two coaxially arranged and contrarotatably mounted adjusting gears (6, 7) and that one of the adjusting gears (6) is in meshing connection with in each case one gear (12, 16) of the adjacent unbalance units (20, 30), whereas the other adjusting gear (7) is in meshing connection with the in each case other gears (12, 16) of the adjacent unbalance units (20, 30).

2. Vibration generator according to claim 1, characterized in that on either side of the adjusting device (5) are in each case provided two unbalance units (20, 40; 30, 50), which are in intermeshing connection.

3. Vibration generator according to claim 1 or 2, characterized in that on the one hand an adjusting gear (6) is in meshing connection with the gear (16) of the external unbalance (15) of one unbalance unit (20), whereas on the other the same adjusting gear (6) is in meshing connection with the gear (12) of the internal unbalance (11) of the other unbalance unit (30).

4. Vibration generator according to claim 2 or 3, characterized in that on one side of the adjusting device (5) exclusively the gears (16) of the external unbalances (15) and exclusively the gears (12) of the internal unbalances (11) are in intermeshing connection.

5. Vibration generator according to one of the claims 1 to 4, characterized in that the axes (2, 21, 31, 41, 51) of the adjusting device (5) and the unbalance units (20, 30, 40, 50) are axially parallel to one another and in one plane.

6. Vibration generator according to one of the claims 1 to 5, characterized in that the internal unbalances (11) are in each case mounted in rotary manner in a housing (1).

7. Vibration generator according to one of the claims 1 to 6, characterized in that the external unbalance (15) is mounted by means of a bearing means (18) on the internal unbalance (11).

8. Vibration generator according to one of the claims 1 to 7, characterized in that a torque can be transmitted by a driving motor to an unbalance unit (20, 30, 40, 50).

9. Vibration generator according to one of the claims 1 to 7, characterized in that a driving torque can be simultaneously transmitted to all the unbalance units (20, 30, 40, 50).

## Revendications

1. Générateur de vibrations avec au moins une unité à balourd entrainée en rotation, qui présente un balourd extérieur en forme de cylindre creux et un balourd intérieur monté coaxial dans celui-ci, et un dispositif de réglage avec un système à roues dentées, qui est en liaison avec une roue dentée du balourd extérieur et avec une roue dentée du balourd intérieur afin de régler le balourd, ***caractérisé en ce qu***'il est prévu au moins une unité à balourd (20,30) de chaque côté du dispositif de réglage (5), ***en ce que*** le dispositif de réglage (5) présente deux roues dentées de réglage (6,7) montées de manière coaxiale et rotatives l'une par rapport a l'autre, et ***en ce que*** l'une des roues dentées de réglage (6) est à chaque fois en liaison d'engrenage avec une roue dentée (12, 16) des unités à balourd adjacentes (20, 30), tandis que l'autre roue dentée de réglage (7) est à chaque fois en liaison d'engrenage avec les autres roues dentées (12, 16) des unités à balourd adjacentes (20, 30).

2. Générateur de vibrations selon la Revendication 1, ***caractérisé en ce qu***'il est prévu de chaque côté du dispositif de réglage (5) à chaque fois deux unités à balourd (20, 40 ; 30, 50) qui sont en liaison mutuelle d'engrenage.

3. Générateur de vibrations selon la Revendication 1 ou 2, ***caractérisé en ce que*** d'une part une roue dentée de réglage (6) est en liaison d'engrenage avec la roue dentée (16) du balourd extérieur (15) de la première unité à balourd (20), tandis que, d'autre part, la même roue dentée de réglage (6) est en liaison d'engrenage avec la roue dentée (12) du balourd intérieur (11) de l'autre unité à balourd (30).

4. Générateur de vibrations selon la Revendication 2 ou 3, ***caractérisé en ce que***, d'un côté du dispositif de réglage (5), seules les roues dentées (16) des balourds extérieurs (15) et seules les roues dentées (12) des balourds intérieurs (11) sont en liaison mutuelle d'engrenage.

5. Générateur de vibrations selon l'une quelconque des Revendications 1 à 4, ***caractérisé en ce*** que les axes (2, 21, 31, 41, 51) de l'unité de réglage (5) et des unités à balourd (20, 30, 40, 50) sont parallèles entre eux et se trouvent dans un plan.

6. Générateur de vibrations selon l'une quelconque des Revendications 1 à 5, ***caractérisé en ce que*** les balourds intérieurs (11) sont montés chacun rotatif dans un boîtier (1).

7. Générateur de vibrations selon l'une quelconque des Revendications 1 à 6, ***caractérisé en ce que*** le balourd extérieur (15) est monté sur le balourd intérieur (11) par l'intermédiaire d'un dispositif de soutien (18).

8. Générateur de vibrations selon l'une quelconque des Revendications 1 à 7, ***caractérise en ce qu***'un couple de rotation peut être transmis depuis un moteur d'entraînement sur une unité à balourd (20, 30, 40, 50).

9. Générateur de vibrations selon l'une quelconque des Revendications 1 à 7, ***caractérisé en ce qu***'un couple de rotation d'entraînement peut être transmis simultanément à toutes les unités à balourd (20, 30, 40, 50).
